# FASCICULE DE BREVET EUROPEEN

(11) **EP 1 738 380 B1**
(45) Date de publication et mention de la délivrance du brevet: **04.06.2008**
(21) Numéro de dépôt: 05747087.4
(22) Date de dépôt: 20.04.2005
(51) Int. Cl.: H01H 33/22, H01H 33/78

(54) **APPAREILLAGE ELECTRIQUE DE COUPURE EN MOYENNE OU HAUTE TENSION**
ELEKTRISCHE MEDIEN- ODER HOCHSPANNUNGS-ABSCHALTVORRICHTUNG
ELECTRICAL MEDIUM- OR HIGH-VOLTAGE CUTOFF DEVICE

(30) Priorité: 21.04.2004 FR 0450754
(43) Date de publication de la demande: 03.01.2007
(73) Titulaire: Areva T&D SA, 92084 Paris La Défense (FR)
(72) Inventeur: BESSEDE, Jean-Luc, F-38300 CHATEAUVILAIN (FR); AITKEN, Oana, F-38120 SAINT EGREVE (FR)
(74) Mandataire: Poulin, Gérard
(86) Numéro de dépôt international: PCT/FR2005/050263
(87) Numéro de publication internationale: WO 2005/106910

(56) Documents cités:
- EP-A- 0 840 340
- DE-B- 1 111 267
- DE-C- 708 319
- FR-A- 1 537 616
- GB-A- 1 100 564
- US-A- 4 684 773
- US-B2- 6 437 273

## Description

### DOMAINE TECHNIQUE

La présente invention concerne un appareillage électrique de coupure en moyenne ou haute tension.

Au sens de l'invention, un tel appareillage électrique de coupure est, par exemple, un disjoncteur, un sectionneur, un contacteur, ou encore un commutateur de charge. On entend, par moyenne ou haute tension, une tension supérieure à environ 1 000 Volt.

### ÉTAT DE LA TECHNIQUE ANTÉRIEURE

De façon connue, un tel appareillage de coupure comprend un ensemble de contact, qui est pourvu de deux organes de contact fixe et mobile, dont chacun est équipé d'un élément de contact respectif. L'élément mobile peut ainsi être déplacé, par rapport à l'élément fixe, entre une position de contact et une position séparée de coupure.

Lors du mouvement de l'organe mobile entre la position de contact et la position séparée, il se forme un arc électrique entre les deux éléments de contact, qui disparait une fois la coupure de l'arc effectuée.

L'organe de contact mobile est par ailleurs muni d'une buse isolante, qui délimite un canal annulaire par lequel, lors du mouvement de l'organe mobile, un gaz isolant, encore dénommé gaz de coupure, est dirigé vers la zone où se produit l'arc électrique.

Il est à noter que, au sens de la présente invention, ce gaz est propre à assurer une coupure répétée de l'appareillage électrique, à savoir que la coupure de l'arc est susceptible d'intervenir plusieurs fois.

Dans l'état de la technique, il est connu d'utiliser, en tant que gaz isolant de coupure, de l'hexafluorure de soufre (SF₆) ou encore du tétrafluorure de carbone (CF₄). En effet, ces deux gaz présentent de bonnes propriétés isolantes, ce qui permet de disposer d'un appareillage électrique dans lequel les pièces sont placées sous tension tout en étant à une faible distance les unes des autres. Par ailleurs, ils ne subissent pratiquement aucune perte de leurs propriétés, lors de l'établissement de l'arc, de sorte qu'ils n'entretiennent sensiblement pas ce dernier, puis sont à même de retrouver rapidement ces propriétés après la coupure de l'arc.

Les deux gaz évoqués ci-dessus impliquent cependant un inconvénient environnemental, étant donné qu'ils génèrent un effet de serre reconnu.

Afin de remédier à ce problème, on a proposé l'utilisation d'autres types de gaz isolants. Ainsi, EP-A-0 737 993 et EP-A-1 271 590 mentionnent la possibilité de faire appel à de l'azote haute pression.

Bien qu'il soit satisfaisant en termes environnementaux, ce gaz alternatif ne possède cependant pas des propriétés comparables à celles du CF₄ ou du SF₆.

Ainsi, les propriétés diélectriques de l'azote sont tout d'abord moins bonnes que celles du SF₆ ou du CF₄. Dans ces conditions, il est nécessaire de conférer une pression plus élevée à ce gaz, ou bien d'éloigner les unes des autres les différentes pièces de l'appareillage.

De plus, l'azote se révèle moins satisfaisant que le CF₄ ou le SF₆, en termes de qualité de coupure. En effet, lors de l'établissement de l'arc, l'azote entretient ce dernier pendant une durée plus élevée que celle permise par le CF₄ ou SF₆.

### EXPOSÉ DE L'INVENTION

Ceci étant précisé, l'invention vise à proposer un appareillage électrique de coupure qui, tout en utilisant un gaz de coupure sensiblement dépourvu de CF₄ et de SF₆, possède des performances, en particulier en termes de coupure et en termes diélectriques, qui sont voisines de celles de l'art antérieur faisant appel aux deux gaz précités.

A cet effet, elle a pour objet un appareillage électrique de coupure en moyenne ou haute tension, notamment un disjoncteur ou un sectionneur, comprenant une chambre de coupure renfermant un gaz de coupure sensiblement dépourvu d'hexafluorure de soufre (SF₆) et du tétrafluorure de carbone (CF₄), cette chambre de coupure comportant des premier et second organes de contact, dont chacun est pourvu respectivement d'un premier et d'un second contacts d'arc, ces deux contacts d'arc étant aptes à occuper, en service, une première position dans laquelle ils sont en contact mutuel, ainsi qu'une seconde position dans laquelle ils sont séparés l'un de l'autre, le déplacement de ces deux contacts d'arc entre les première et seconde positions entraînant la formation d'un arc électrique, alors qu'il est prévu, au voisinage de ces contacts d'arc, au moins une paroi d'irradiation propre à être atteinte par cet arc électrique,
au moins deux constituants appartenant à au moins un élément parmi le gaz de coupure, les premier et second contacts d'arc, ainsi que la ou chaque paroi d'irradiation, étant susceptibles de se décomposer sous l'effet de l'arc électrique, de manière à former des espèces décomposées propres à se combiner au sein de la chambre de coupure, afin de former, au moins lors de l'extinction de l'arc électrique, au moins une nouvelle espèce gazeuse dont les propriétés diélectriques sont supérieures à celles du gaz de coupure,
au moins un élément parmi le gaz de coupure, les premier et second contacts d'arc, ainsi que la ou chaque paroi d'irradiation comprenant un oxyde, susceptible de se décomposer sous l'effet de l'arc électrique, de manière à former au moins une espèce décomposée auxiliaire, propre à se combiner avec les espèces décomposées, de manière à éviter la formation de carbone pur, cet oxyde étant associé à au moins un fluorure solide, au sein d'un même élément solide,
ledit appareillage électrique de coupure étant caractérisé en ce que le fluorure solide est un polymère fluoré, tel que le PTFE et en ce que la proportion massique de ce polymère fluoré est comprise entre 50 et 80 %, de préférence entre 60 et 70 %, de l'ensemble formé par le polymère fluoré et cet oxyde.

Selon une variante, cet oxyde est associé à un polymère fluoré, tel que le polytétrafluoroéthylène (PTFE), ainsi qu'à un autre fluorure solide.

L'invention a également pour objet un appareillage électrique de coupure en moyenne ou haute tension, notamment disjoncteur ou sectionneur, comprenant une chambre de coupure renfermant un gaz de coupure sensiblement dépourvu d'hexafluorure de soufre (SF₆) et de tétrafluorure de carbone (CF₄), cette chambre de coupure comportant des premier et second organes de contact, dont chacun est pourvu respectivement d'un premier et d'un second contacts d'arc, ces deux contacts d'arc étant aptes à occuper, en service, une première position dans laquelle ils sont en contact mutuel, ainsi qu'une seconde position dans laquelle ils sont séparés l'un de l'autre, le déplacement de ces deux contacts d'arc entre les première et seconde positions entraînant la formation d'un arc électrique, alors qu'il est prévu, au voisinage de ces contacts d'arc, au moins une paroi d'irradiation propre à être atteinte par cet arc électrique,
au moins deux constituants appartenant à au moins un élément parmi le gaz de coupure, les premier et second contacts d'arc, ainsi que la ou chaque paroi d'irradiation, étant susceptibles de se décomposer sous l'effet de l'arc électrique, de manière à former des espèces décomposées propres à se combiner au sein de la chambre de coupure, afin de former, au moins lors de l'extinction de l'arc électrique, au moins une nouvelle espèce gazeuse dont les propriétés diélectriques sont supérieures à celles du gaz de coupure,
au moins un élément parmi le gaz de coupure, les premier et second contacts d'arc, ainsi que la ou chaque paroi d'irradiation comprenant un oxyde, susceptible de se décomposer sous l'effet de l'arc électrique, de manière à former au moins une espèce décomposée auxiliaire, propre à se combiner avec les espèces décomposées, de manière à éviter la formation de carbone pur, cet oxyde étant associé à au moins un fluorure solide, au sein d'un même élément solide,
ledit appareillage électrique de coupure étant caractérisé en ce que cet oxyde est également associé, au sein d'un même élément solide, à un polymère fluoré, tel que le PTFE et à un sulfure solide et en ce que le rapport massique de l'oxyde sur le sulfure solide est compris entre 2 et 3, alors que cet oxyde et ce sulfure solide représentent, en volume, entre 25 et 40 %, de préférence entre 30 et 35 %, de l'ensemble formé par le polymère fluoré, le sulfure solide et l'oxyde.

L'invention a aussi pour objet un appareillage électrique de coupure en moyenne ou haute tension, notamment disjoncteur ou sectionneur, comprenant une chambre de coupure renfermant un gaz de coupure sensiblement dépourvu d'hexafluorure de soufre (SF₆) et de tétrafluorure de carbone (CF₄), cette chambre de coupure comportant des premier et second organes de contact, dont chacun est pourvu respectivement d'un premier et d'un second contacts d'arc, ces deux contacts d'arc étant aptes à occuper, en service, une première position dans laquelle ils sont en contact mutuel, ainsi qu'une seconde position dans laquelle ils sont séparés l'un de l'autre, le déplacement de ces deux contacts d'arc entre les première et seconde positions entraînant la formation d'un arc électrique, alors qu'il est prévu, au voisinage de ces contacts d'arc, au moins une paroi d'irradiation propre à être atteinte par cet arc électrique,
au moins deux constituants appartenant à au moins un élément parmi le gaz de coupure, les premier et second contacts d'arc, ainsi que la ou chaque paroi d'irradiation, étant susceptibles de se décomposer sous l'effet de l'arc électrique, de manière à former des espèces décomposées propres à se combiner au sein de la chambre de coupure, afin de former, au moins lors de l'extinction de l'arc électrique, au moins une nouvelle espèce gazeuse dont les propriétés diélectriques sont supérieures à celles de ce gaz de coupure,
au moins un élément parmi le gaz de coupure, les premier et second contacts d'arc, ainsi que la ou chaque paroi d'irradiation comprenant un oxyde, susceptible de se décomposer sous l'effet de l'arc électrique, de manière à former au moins une espèce décomposée auxiliaire, propre à se combiner avec les espèces décomposées, de manière à éviter la formation de carbone pur, cet oxyde étant associé à au moins un fluorure solide, au sein d'un même élément solide,
ledit appareillage électrique de coupure étant caractérisé en ce que cet oxyde est également associé, au sein d'un même élément solide, à un polymère fluoré, tel que le PTFE, ainsi qu'à un nitrure solide. On citera, à titre d'exemple non limitatif, le nitrure de bore (BN) le nitrure de silicium Si₃N₄ ou encore le nitrure d'aluminium (AlN).
De façon avantageuse, le rapport massique de l'oxyde sur le nitrure solide est compris entre 0,4 et 3, alors que cet oxyde et ce nitrure solide représentent, en volume, entre 25 et 40 %, de préférence entre 30 et 35 %, de l'ensemble formé par le polymère fluoré, le nitrure solide et l'oxyde.

A titre d'exemple non limitatif, pour illustrer les différents gaz de coupure susceptibles d'être utilisés dans les appareillages conformes à l'invention ci-dessus décrits, on citera notamment l'azote, l'oxyde d'azote, l'argon, le dioxyde de carbone ainsi que leurs mélanges.

Selon l'invention, au moins deux constituants sont mis en jeu, pour la formation d'espèces décomposées qui sont susceptibles, à leur tour, de se recombiner pour former au moins une nouvelle espèce gazeuse. Ces constituants, au nombre de deux ou plus, appartiennent à au moins un élément parmi le gaz de coupure, les contacts d'arc, ainsi que la ou les paroi(s) d'irradiation. En d'autres termes, ces constituants peuvent appartenir à un seul de ces éléments, ou bien encore à au moins deux parmi ceux-ci.

Lors de l'établissement de l'arc, les constituants évoqués ci-dessus se décomposent, de manière à former un plasma, au sein duquel sont présentes des espèces décomposées sous forme d'espèces chimiques mono ou polyatomiques, éventuellement ionisées. Ces espèces se recombinent alors, de façon extrêmement rapide, selon des réactions présentant à la fois une stabilité maximale, ainsi qu'un besoin énergétique minimal. Ceci conduit ainsi à la formation d'au moins une nouvelle espèce gazeuse, dont les propriétés en termes diélectriques sont nettement supérieures à celles du gaz de coupure initial, qui est en particulier l'azote.

Etant donné que les réactions évoquées ci-dessus de décomposition puis de recomposition sont sensiblement instantanées, la (les) nouvelle(s) espèce(s) gazeuse(s) se forme(nt) avant la coupure de l'arc électrique. De la sorte, ce dernier se trouve dans un milieu gazeux dont les propriétés diélectriques sont améliorées par rapport à celles du gaz de coupure, ce qui est avantageux pour le bon fonctionnement global de l'appareillage électrique. Dans ces conditions, l'invention garantit des propriétés de coupure qui sont sensiblement voisines de celles autorisées par les solutions de l'art antérieur, faisant appel au CF₄ ou SF₆ .

De même, lorsque le courant diminue et atteint une valeur nulle, et que l'arc électrique s'éteint, les propriétés diélectriques du milieu gazeux se trouvant entre les électrodes sont améliorées par rapport à celles du gaz de coupure. Dans ces conditions également, l'invention garantit des propriétés de tenue diélectrique après coupure assez proches de celles autorisées par les solutions de l'art antérieur, faisant appel au CF₄ ou SF₆.

En revanche, l'invention est nettement plus avantageuse que ce dernier art antérieur, sur un plan environnemental.

En effet, grâce à l'invention, le remplissage de l'appareillage électrique, en vue de sa mise en service initiale, ne nécessite pas l'utilisation d'un gaz à fort effet de serre. Par ailleurs, d'éventuelles nouvelles espèces gazeuses présentant un effet de serre reconnu, qui seraient produites lors de l'établissement de l'arc électrique selon les réactions de décomposition et de recomposition évoquées ci-dessus, ne sont présentes qu'en quantité très faible. A cet égard, il convient de noter que de telles espèces gazeuses à effet de serre, formées in situ, apparaissent uniquement lors de l'établissement de l'arc, d'un point de vue temporel, et seulement au voisinage de cet arc, d'un point de vue spatial.

Afin d'optimiser la mise en oeuvre de l'invention, et donc d'obtenir une quantité substantielle d'espèces gazeuses à propriétés diélectriques élevées, l'homme du métier sera à même d'influer sur les paramètres suivants :
- quantité stoechiométrique des différents constituants, en particulier lorsque ceux-ci appartiennent à un même élément ;
- pourcentage volumique de charge, lorsqu'on utilise un polymère fluoré, avantageusement inférieur à 40%, garantissant la tenue mécanique de ce polymère ;
- pureté et répartition granulométrique des charges éventuelles ;
- valeur de la surface utile irradiée par l'arc, en particulier dans le cas où l'élément considéré est de type solide ;
- distance entre le plasma et le (les) matériau(x) susceptible(s) de se décomposer :
   Il doit être entendu que, dans la description et les revendications de la présente demande, les différentes charges sont considérées pures, c'est-à-dire présentant moins de 5 % d'éléments autres que l'espèce chimique de la charge considérée. De plus, ces charges possèdent une granulométrie inférieure à 100 micromètres, c'est-à-dire qu'elles sont de type micronique ou nanométrique.
   Il convient par ailleurs de souligner que l'invention se démarque clairement d'un art antérieur, dans lequel la chambre de coupure est pourvue d'une buse, destinée à canaliser le gaz de coupure, qui est réalisée en polytétrafluoroéthylène (PTFE), ou encore TEFLON. En effet, dans cette solution illustrée par exemple par US-B-6,437,273, les proportions des différents constituants susceptibles de se décomposer, lors de l'établissement de l'arc électrique, ne sont pas adaptées à la formation d'espèces gazeuses, telles que le SF₆ ou le CF₄, en des quantités permettant d'augmenter substantiellement les propriétés diélectriques du gaz de coupure.
   L'oxyde utilisé peut être par exemple de l'oxyde de silicium (SiO₂), de l'oxyde de titane (TiO₂), de l'oxyde d'aluminium (Al₂O₃) ou encore de l'oxyde de phosphore (P₂O₅) . Cet oxyde se décompose sous l'effet de l'arc électrique, de manière à former notamment des ions ou atomes libres d'oxygène. Ces derniers sont alors susceptibles de réagir avec les ions carbone, eux mêmes décomposés au sein du plasma. Ceci conduit à la formation d'oxyde(s) de carbone, notamment de monoxyde
ou de dioxyde de carbone, ce qui permet d'éviter la formation de carbone pur. Cette mesure est tout particulièrement avantageuse, puisqu'elle permet de s'affranchir d'une baisse de performance de l'appareillage, qui serait due au dépôt de ce carbone pur sur certains organes de cet appareillage, tels que la buse de canalisation.

De manière avantageuse, le gaz de coupure comprend au moins un gaz additionnel, qui contient au moins un constituant gazeux susceptible de se décomposer, le ou chaque gaz additionnel étant un gaz fluoré, notamment du fluorure de Xénon (XeF₄) et/ou un gaz carboné, tel que le dioxyde de carbone (CO₂) et/ou un gaz soufré, tel que le dioxyde de soufre (SO₂).

On citera également la possibilité d'intégrer, dans le gaz de coupure, de l'hexafluorure de soufre (SF₆) et/ou du tétrafluorure de carbone (CF₄) . Cependant, on rappellera que, au sens de l'invention, ce gaz de coupure est sensiblement dépourvu de ces deux gaz additionnels de sorte que ces derniers sont présents en quantités très faibles, au maximum égales à quelques %. Il est également possible d'intégrer, dans le gaz de coupure, de l'hexafluorure de tungstène (WF₆) , du fluorure d'azote (NF₃), ou encore de l'hexafluorure d'uranium (UF₆).

Selon une première alternative de l'invention, le ou chaque constituant gazeux susceptible de se décomposer est propre à se combiner avec au moins un constituant susceptible de se décomposer, qui appartient à au moins un élément solide.

Selon une autre alternative de l'invention, il est prévu plusieurs constituants gazeux susceptibles de se décomposer sous l'effet de l'arc électrique. Dans ces conditions, l'invention fait intervenir des réactions successives de décomposition et de recombinaison, qui se produisent entièrement sous forme gazeuse.

Avantageusement, le gaz additionnel est un gaz fluoré choisi de préférence parmi XeF₄, XeF₂, SiF₄ ou NF₃. De préférence, le gaz fluoré est présent dans des proportions de 1 à 20% en volume.

Selon une caractéristique avantageuse de l'µinvention, la ou chaque nouvelle espèce gazeuse contient du fluor, ainsi que du soufre et/ou du carbone. Il s'agit, en particulier, du tétrafluorure de carbone (CF₄) et/ou de l'hexafluorure de soufre (SF₆).

Selon une autre caractéristique avantageuse de l'invention, la ou chaque nouvelle espèce gazeuse contient de l'oxygène, ainsi que du carbone et/ou de l'azote. Il s'agit, en particulier, du dioxyde de carbone (CO₂) et/ou du protoxyde d'azote (N₂O).

Selon une variante de l'invention, au moins un constituant susceptible de se décomposer sous l'effet de l'arc électrique appartient à au moins un élément solide, le ou chaque constituant étant présent au moins sur la surface de l'élément solide irradiée, en service, par l'arc électrique. Dans ces conditions, l'élément solide considéré est formé par au moins un des contacts d'arc, et/ou par au moins une paroi d'irradiation.

De façon avantageuse, un élément solide est constitué par une buse isolante de canalisation du gaz de coupure. Ainsi, cette buse est affectée, outre sa fonction classique de canalisation, d'une fonction supplémentaire de fourniture d'au moins un constituant susceptible de se décomposer.

Selon une autre variante, au moins un constituant susceptible de se décomposer appartient à cette buse isolante, alors qu'au moins un autre constituant susceptible de se décomposer appartient à une autre paroi d'irradiation, distincte de cette buse. Dans ces conditions, cette autre paroi est spécifiquement dévolue à la fonction de fourniture d'au moins un constituant, propre à se décomposer sous l'effet de l'arc électrique.

Selon une possibilité de l'invention, au moins un constituant, appartenant à au moins un élément solide, et différent de l'élément comprenant l'oxyde associé audit au moins un fluorure solide, est un fluorure solide. A titre d'exemple non limitatif, on citera notamment les polymères fluorés, tels que le polytétrafluoroéthylène ou PTFE (CF₂)ₙ, encore dénommé TEFLON, ainsi que le fluorure de calcium CaF₂, le fluorure d'aluminium AlF₃, le fluorure de cuivre Cu₂F₂, ou encore le fluorure de titane TiF₄.

Selon une autre variante de l'invention, il est possible d'associer des premier et second types différents de fluorures, en particulier lorsque ces derniers appartiennent au même élément solide. De façon avantageuse, un premier constituant susceptible de se décomposer est un polymère fluoré, tel que le polytétrafluoroéthylène (PTFE), alors qu'un autre constituant susceptible de se décomposer est un autre fluorure, de type différent. Cet autre fluorure est par exemple CaF₂, AlF₃, **Cu₂F₂** ou TiF₄.

Dans le cas où le polymère fluoré et l'autre type de fluorure appartiennent au même élément solide, la proportion massique du PTFE est avantageusement comprise entre 60 et 80 %, de préférence entre 65 et 75 %, de l'ensemble constitué par le polymère fluoré et l'autre fluorure solide.

Selon une autre possibilité de l'invention, au moins un constituant, appartenant à au moins un élément solide, est un sulfure solide. On citera, à titre d'exemple non limitatif, des sulfures d'antimoine Sb₂S₃ ou Sb₂S₅, ou encore le sulfure de molybdène MoS₂.

Selon une autre variante de l'invention, au moins un constituant susceptible de se décomposer est un fluorure solide, alors qu'au moins un autre constituant susceptible de se décomposer est un sulfure solide.

Selon une première alternative, un premier constituant est un polymère fluoré, tel que le polytétrafluoroéthylène (PTFE), alors qu'un autre constituant est un sulfure solide. Dans le cas où le polymère fluoré et le sulfure appartiennent au même élément solide, la proportion massique de ce polymère fluoré est avantageusement comprise entre 50 et 80 %, de préférence entre 60 et 70 %, de l'ensemble constitué par le polymère fluoré et le sulfure solide.

Selon une autre alternative, un premier constituant est un polymère fluoré, tel que le polytétrafluoroéthylène (PTFE), un second constituant est un autre type de fluorure solide, alors qu'un troisième constituant est un sulfure solide. Dans le cas où le polymère fluoré, l'autre fluorure et le sulfure appartiennent au même élément solide, le rapport massique de l'autre fluorure sur le sulfure est compris entre 3 et 4, alors que cet autre fluorure et ce sulfure représentent, en volume, entre 25 et 40 %, de préférence entre 30 et 35% de l'ensemble formé par le polymère fluoré, l'autre fluorure et le sulfure.

Selon une autre variante de l'invention, au moins un constituant susceptible de se décomposer sous l'effet de l'arc électrique est un constituant gazeux.

### BRÈVE DESCRIPTION DES FIGURES

L'invention va être décrite ci-après, en référence aux dessins annexés, donnés uniquement à titre d'exemples non limitatifs, dans lesquels :
- La figure 1 est une vue en coupe longitudinale, illustrant une chambre de coupure appartenant à un appareillage électrique de coupure en moyenne ou haute tension, conforme à l'invention ;
- La figure 2 est une vue schématique, illustrant de façon plus précise la décomposition de certains éléments de la chambre de coupure de la figure 1, lors de l'établissement d'un arc électrique ; et
- La figure 3 est une vue schématique, analogue à la figure 2, illustrant une variante de réalisation de l'invention.

### EXPOSÉ DÉTAILLÉ DE MODES DE RÉALISATION PARTICULIERS

La figure 1 illustre une chambre de coupure 2 appartenant à un appareillage électrique de coupure en moyenne ou haute tension, non représenté, qui est par exemple un disjoncteur. L'agencement de cette chambre de coupure est classique, de sorte qu'il sera décrit de façon succincte dans ce qui suit.

Cette chambre 2, qui est délimitée par une enveloppe cylindrique isolante 4, est remplie d'un gaz isolant différent du CF₄ et du SF₆. Il s'agit par exemple d'azote, d'oxyde d'azote, d'argon, de dioxyde de carbone ou de leurs mélanges. Cette chambre comprend tout d'abord un organe fixe de contact, affecté dans son ensemble par la référence 6. Cet organe 6 comporte, de façon connue, un support 8, sur lequel est monté un élément de contact d'arc 10.

La liaison entre le support 8 et l'élément de contact 10 est assurée par exemple par tout moyen mécanique, tel le vissage ou le goupillage, ou encore tout moyen de soudure avec ou sans métal d'apport. L'organe de contact 6, qui est électriquement connecté à un raccord électrique, non représenté, est en outre pourvu d'un contact de courant permanent 12.

La chambre de coupure 2 renferme également un organe mobile de contact, désigné dans son ensemble par la référence 14. Celui-ci comprend un support 16; sur lequel est rapporté un élément de contact mobile 18.

La liaison entre le support 16 et l'élément de contact 18 est assurée de façon analogue à la liaison évoquée ci-dessus, intervenant entre le support 8 et l'élément 10.

Cet organe mobile 14, qui est également connecté à un autre raccord électrique, non représenté, est équipé d'un contact de courant permanent 20. Ce dernier supporte une tuyère ou buse isolante 22, délimitant un canal annulaire 24.

En service, de façon classique, l'organe mobile 14 peut être déplacé entre une position de contact, représentée sur la gauche de la figure 1, dans laquelle les éléments 10 et 18 sont en contact mutuel, ainsi qu'une position de coupure, représentée sur la droite de cette figure 1, dans laquelle ces deux éléments 10 et 18 sont mutuellement séparés.

Lors du déplacement de l'organe mobile 14 de sa position de contact à sa position de coupure, il se forme un arc électrique entre les deux éléments de contact 10 et 18, alors qu'un gaz isolant se trouve dirigé, via le canal annulaire 24, dans la zone 25 de cet arc électrique.

La figure 2 illustre uniquement, de façon schématique et à plus grande échelle, les contacts d'arc 10 et 18, ainsi que la buse isolante 22. On note 26 l'arc électrique qui s'établit entre les contacts 10 et 18, lors de la séparation de ces derniers. Cet arc 26 se propage également contre les parois en regard de la buse 22, au sein du gaz isolant qui est noté G.

Dans cet exemple, la buse 22 est formée de deux matériaux, à savoir du polytétrafluoroéthylène (PTFE), soit (CF₂)ₙ, et un oxyde, par exemple de la silice SiO₂-Les pourcentages massiques de ces deux constituants sont par exemple de 65 % de PTFE et de 35 % de SiO₂.

Dans l'exemple illustré la buse 22 est intégralement formée par les deux constituants précités. Il est cependant à noter que, à titre de variante, ces deux composants peuvent être uniquement présents sur la surface de cette buse, destinée à être irradiée en service par l'arc 26. Dans cette optique, ces deux composants sont avantageusement présents sur une épaisseur minimale d'au moins 1 mm. A titre de variante supplémentaire, les deux composants évoqués ci-dessus peuvent être uniquement présents sur le col C de la buse, qui est plus particulièrement illustré sur la figure 2.

Lorsque l'arc 26 irradie les surfaces en regard de la buse 22, ceci induit la décomposition du PTFE et du SiO₂. Les espèces ainsi décomposées, présentes au sein d'un plasma, sont représentées de façon schématique sur la figure 2, et y sont affectées des références e₁ et e₂.

En l'occurrence, on retrouve dans ce plasma les espèces par exemple ioniques C⁺ et F⁻. Puis, au sein de ce plasma, les espèces décomposées e₁ et e₂ se recombinent, selon une réaction sensiblement immédiate, de manière à former une nouvelle espèce gazeuse, qui est notée G₁ sur la figure 2. Dans le présent exemple, deux nouveaux gaz apparaissent, le tétrafluorure de carbone CF₄ et le dioxyde de carbone CO₂, dont la production s'accompagne de la formation de silicium solide.

Les différents phénomènes physico-chimiques évoqués ci-dessus sont illustrés par l'équation suivante [1], dont on soulignera qu'elle présente uniquement un caractère de principe. ${\left({CF}_{2}\right)}_{n} + {SiO}_{2} + énergie \to C + F + Si + O \to {CF}_{4} + {CO}_{2} + Si$

Il convient de souligner que, grâce à la présence de l'oxyde, l'oxygène appartenant initialement à celui-ci se combine avec le carbone décomposé du PTFE, de manière à former du dioxyde de carbone. Ceci permet donc d'éviter la production de carbone pur, qui aurait tendance à se déposer sur les parois de la buse et ainsi à altérer les performances de l'appareillage, notamment en termes diélectriques.

Dans l'exemple ci-dessus, on a associé, au sein de la buse 22, un fluorure solide et un oxyde. A titre de variante, on peut associer un fluorure, tel que le PTFE, avec un sulfure solide, en l'occurrence du sulfure de molybdène MoS₂ et avec un oxyde, par exemple de la silice. Les proportions massiques, au sein de la buse, sont alors évaluées de sorte que le rapport massique de l'oxyde sur le sulfure solide soit compris entre 2 et 3, alors que cet oxyde et ce sulfure solide représentent, en volume, entre 25 et 40 %, de préférence entre 30 et 35 %, de l'ensemble formé par le polymère fluoré, le sulfure solide et l'oxyde.

Les différents phénomènes décrits ci-dessus sont illustrés par l'équation [2] ci-après : ${\left({CF}_{2}\right)}_{n} + {MoS}_{2} + {SiO}_{2} + énergie \to Mo + Si + C + O + S + F \to Mo + Si + {CO}_{2} + {SF}_{6}$

Lors de l'établissement de l'arc, ce dernier induit la décomposition du fluorure, du sulfure et de l'oxyde. Puis, les espèces décomposées ainsi formées se recombinent, de manière à former notamment une nouvelle espèce gazeuse, à savoir l'hexafluorure de soufre SF₆.

Selon une variante, on peut remplacer le sulfure de molybdène MoS₂ par le sulfure d'antimoine Sb₂S₅. Les proportions massiques, au sein de la buse, sont alors évaluées de sorte que le rapport massique de l'oxyde sur le sulfure solide soit compris entre 2 et 3, alors que cet oxyde et ce sulfure solide représentent, en volume, entre 25 et 40 %, de préférence entre 30 et 35 %, de l'ensemble formé par le polymère fluoré, le sulfure solide et l'oxyde. ${Sb}_{2} ⁢ {S}_{5} + {\left({CF}_{2}\right)}_{n} + {SiO}_{2} + énergie \to Sb + Si + C + O + S + F \to Sb + Si + {CO}_{2} + {SF}_{6} .$

L'équation [4] ci-après illustre une variante supplémentaire de réalisation, dans laquelle la buse 22 comprend, outre du PTFE et du SiO₂ comme dans l'équation [1], un nitrure solide, qui est en l'occurrence du nitrure de bore BN. ${\left({CF}_{2}\right)}_{n} + BN + {SiO}_{2} + énergie \to C + F + B + N + Si + O \to {CF}_{4} + {N}_{2} ⁢ O + {CO}_{2} + Si + B$

Lors de l'établissement de l'arc, ces différents constituants se décomposent puis se recombinent, de manière à former trois gaz différents, dont les propriétés électriques sont meilleures que celles du gaz de coupure initial. Il s'agit en l'occurrence de l'hexafluorure de carbone CF₄, du protoxyde d'azote N₂O, ainsi que du dioxyde de carbone CO₂.

Dans les différents exemples ci-dessus, illustrés par les équations [1] à [4], la buse 22 comprend deux ou trois constituants, susceptibles de se décomposer sous l'action de l'arc électrique, de manière à former au moins une nouvelle espèce gazeuse, dont les propriété diélectriques sont meilleures que celles du gaz de coupure initiale, tel que l'azote.

A titre de variante, les constituants précités, au nombre d'au moins deux, peuvent appartenir à des éléments solides de l'appareillage électrique, qui sont différents de la buse 22. Ainsi, ces constituants peuvent être intégrés à l'un ou l'autre des contacts d'arc 10 ou 18.

Une autre possibilité est également illustrée par la figure 3, sur laquelle les éléments mécaniques analogues à ceux de la figure 2 y sont désignés par les mêmes numéros, affectés de la référence « prime ». On retrouve ainsi une pièce intermédiaire additionnelle 23, globalement cylindrique, qui est spécifiquement dévolue à la fonction de fourniture d'une espèce décomposée, sous l'action de l'arc électrique.

En reprenant les différents exemples des équations [1] à [4], cette pièce 23 peut être réalisée au moins en partie en un fluorure, tel que le (CF₂)ₙ ou en un fluorure différent comme CaF₂, ou en un sulfure, tel que le MoS₂ ou encore le Sb₂S₅. Par exemple, la pièce 23 peut être réalisée en deux fluorures différents. Dans ce cas, il y aura formation d'un nouveau gaz, le tétrafluorure de carbone CF₄, avec formation de calcium solide selon l'équation suivante [5], dont on soulignera qu'elle présente uniquement un caractère de principe. ${\left({CF}_{2}\right)}_{n} + {CaF}_{2} + énergie \to C + F + Ca \to Ca + {CF}_{4}$

Par exemple, si la buse est réalisée avec du PTFE et de l'oxyde, la pièce 23 peut être réalisé avec deux fluorures différents, comme le (CF₂)ₙ et le CaF₂, dans des proportions massiques de 65% de PTFE et de 35% de CaF₂. En outre, cette pièce 23 peut également intégrer un oxyde.

Dans ce qui précède, les différents constituants susceptibles de se décomposer sous l'action de l'arc, y compris les oxydes destinés à éviter la formation de carbone pur, appartiennent à des éléments solides de la chambre de coupure. A titre de variante supplémentaire, on peut prévoir qu'au moins un tel constituant se présente initialement sous forme gazeuse.

Dans cette éventualité, le ou chaque constituant gazeux, susceptible de se décomposer sous l'effet de l'arc électrique, est formé par un ou plusieurs gaz additionnel(s) associé(s) au gaz de coupure proprement dit.

Ainsi, du fluorure de Xénon XeF₄ peut être associé au gaz de coupure, qui est par exemple de l'azote. On retrouve alors, par exemple, entre 1 et 20 % en volume de XeF₄. On suppose par ailleurs que la buse 22 est réalisée en PTFE chargé en oxyde.

Dans ces conditions, lors de l'établissement de l'arc électrique, il se produit une décomposition à la fois du gaz additionnel, du PTFE et de l'oxyde. Les espèces ainsi décomposées se recombinent alors, de façon sensiblement immédiate, de manière à former notamment du CF₄ et du Xénon Xe. A cet égard, il peut être prévu de piéger ce Xénon pur ainsi formé, par exemple au moyen de tamis moléculaires.

Les différents phénomènes évoqués ci-dessus sont illustrés par l'équation [6] ci-après : ${XeF}_{4} + {\left({CF}_{2}\right)}_{n} + {SiO}_{2} + énergie \to Xe + C + F + Si + O \to Xe + Si + {CF}_{4} + {CO}_{2} .$

Il est également envisageable d'associer le fluorure de Xénon, à la fois avec un fluorure solide et un sulfure solide, tels que le PTFE et le MoS₂. Ces deux derniers constituants sont alors intégrés, soit dans un même élément solide tel que la buse 22, soit au sein de deux éléments solides distincts, tels que la buse 22' et la pièce 23 de la figure 3. Les phénomènes intervenant lors de l'apparition de l'arc électrique sont illustrés par l'équation [7] ci-après : ${XeF}_{4} + {\left({CF}_{2}\right)}_{n} + {MoS}_{2} + {SiO}_{2} + énergie \to Xe + Mo + C + S + F + Si + O \to Xe + Mo + {CF}_{4} + {SF}_{6} + Si + {CO}_{2}$

Il est à noter que, dans l'exemple de l'équation [7], l'association de fluorure de Xénon avec un fluorure solide et un sulfure solide conduit à la formation, à la fois de CF₄ et de SF₆.

A titre de variante, on notera qu'il est possible d'utiliser d'autres types de fluorures gazeux, tels que le XeF₂, le SiF₄ ou le NF₃. En effet, le gaz de coupure peut être associé à un gaz additionnel fluoré choisi de préférence parmi XeF₄, XeF₂, SiF₄ ou NF₃, et le gaz fluoré peut être présent, par exemple, dans des proportions de 1 à 20% en volume.

Les équations [8], [9] et [10] ci-après illustrent trois variantes supplémentaires de réalisation de l'invention.

Selon un exemple, la buse peut être réalisée en PTFE et en oxyde, par exemple en silice, et la pièce 23 peut être réalisée en PTFE et nitrure solide, et un gaz est enfermé à l'intérieur de l'appareillage électrique de coupure. L'équation [8] illustre la réaction du PTFE associé au gaz, en l'occurrence du dioxyde de soufre SO₂, ainsi qu'au nitrure solide, en l'occurrence du nitrure de bore BN. Dans cet exemple, lors de l'établissement de l'arc, ces différentes espèces se décomposent puis se recombinent de manière à former les trois mêmes gaz que ceux de l'équation [4] ci-dessus. ${\left({CF}_{2}\right)}_{n} + {SO}_{2} + BN + énergie \to C + F + S + O + B + N \to {CF}_{4} + {N}_{2} ⁢ O + {CO}_{2} + B + S$

Les équations [9] et [10] font intervenir des réactions de décomposition, puis de combinaison, qui sont entièrement gazeuses. Le fluorure de xénon XeF₄ y est associé, soit au dioxyde de soufre SO₂, soit au dioxyde de carbone CO₂. ${SO}_{2} + {XeF}_{4} + énergie \to S + O + Xe + F \to {SF}_{6} + Xe + O$ ${CO}_{2} + {XeF}_{4} + énergie \to C + O + Xe + F \to {CF}_{4} + Xe + O$

Il est à noter que l'invention trouve son application à tout type d'appareillages de coupure en moyenne ou haute tension, en particulier quelle que soit la géométrie de ces derniers, à savoir notamment de révolution ou pas. Dans cette optique, la coupure d'un tel appareillage peut intervenir selon différents mouvements relatifs des organes de contact, que ce soit en translation ou en rotation.

Il convient également de souligner le caractère avantageux de l'invention, sur le plan économique. En effet, les constituants susceptibles de se décomposer, sous l'action de l'arc électrique, peuvent être choisis tels que leurs coûts sont relativement faibles. Par ailleurs, de tels constituants sont facilement disponibles dans l'industrie, en grande quantité.

## Revendications

1. Appareillage électrique de coupure en moyenne ou haute tension, notamment disjoncteur ou sectionneur, comprenant une chambre de coupure (2) renfermant un gaz de coupure (G ; G') sensiblement dépourvu d'hexafluorure de soufre (SF₆) et de tétrafluorure de carbone (CF₄) , cette,chambre de coupure comportant des premier (6) et second (14) organes de contact, dont chacun est pourvu respectivement d'un premier (10 ; 10') et d'un second (18 ; 18') contacts d'arc, ces deux contacts d'arc étant aptes à occuper, en service, une première position, ainsi qu'une seconde position dans laquelle ils sont séparés l'un de l'autre, le déplacement de ces deux contacts d'arc (10, 18 ; 10', 18') entre les première et seconde positions entraînant la formation d'un arc électrique (26 ; 26'), alors qu'il est prévu, au voisinage de ces contacts d'arc, au moins une paroi d'irradiation (22 ; 22', 23) propre à être atteinte par cet arc électrique,
au moins deux constituants appartenant à au moins un élément parmi le gaz de coupure (G, G'), les premier (10 ; 10') et second (18 ; 18') contacts d'arc, ainsi que la ou chaque paroi d'irradiation (22 ; 22', 23), étant susceptibles de se décomposer sous l'effet de l'arc électrique (26 ; 26'), de manière à former des espèces décomposées (e₁, e₂) propres à se combiner au sein de la chambre de coupure, afin de former, au moins lors de l'extinction de l'arc électrique, au moins une nouvelle espèce gazeuse (G₁) dont les propriétés diélectriques sont supérieures à celles du gaz de coupure (G, G'),
au moins un élément solide parmi les premier (10 ; 10') et second (18 ; 18') contacts d'arc, ainsi que la ou chaque paroi d'irradiation (22 ; 22', 23) comprenant un oxyde, susceptible de se décomposer sous l'effet de l'arc électrique, de manière à former au moins une espèce décomposée auxiliaire, propre à se combiner avec les espèces décomposées, de manière à éviter la formation de carbone pur, cet oxyde étant associé à au moins un fluorure solide, au sein dudit élément solide, le fluorure solide étant un polymère fluoré, tel que le PTFE,
ledit appareillage électrique de coupure étant **caractérisé en ce que**, dans la première position, les deux contacts d'arc sont en contact mutuel et **en ce que** la proportion massique de ce polymère fluoré est comprise entre 50 et 80 %, de préférence entre 60 et 70 %, de l'ensemble formé par le polymère fluoré et cet oxyde.

2. Appareillage électrique de coupure en moyenne ou haute tension, notamment disjoncteur ou sectionneur, comprenant une chambre de coupure (2) renfermant un gaz de coupure (G ; G') sensiblement dépourvu d'hexafluorure de soufre (SF₆) et de tétrafluorure de carbone (CF₄), cette chambre de coupure comportant des premier (6) et second (14) organes de contact, dont chacun est pourvu respectivement d'un premier (10; 10') et d'un second (18 ; 18') contacts d'arc, ces deux contacts d'arc étant aptes à occuper, en service, une première position, ainsi qu'une seconde position dans laquelle ils sont séparés l'un de l'autre, le déplacement de ces deux contacts d'arc (10, 18 ; 10', 18') entre les première et seconde positions entraînant la formation d'un arc électrique (26 ; 26'), alors qu'il est prévu, au voisinage de ces contacts d'arc, au moins une paroi d'irradiation (22 ; 22', 23) propre à être atteinte par cet arc électrique,
au moins deux constituants appartenant à au moins un élément parmi le gaz de coupure (G, G'), les premier (10 ; 10') et second (18 ; 18') contacts d'arc, ainsi que la ou chaque paroi d'irradiation (22 ; 22', 23), étant susceptibles de se décomposer sous l'effet de l'arc électrique (26 ; 26'), de manière à former des espèces décomposées (e₁, e₂) propres à se combiner au sein de la chambre de coupure, afin de former, au moins lors de l'extinction de l'arc électrique, au moins une nouvelle espèce gazeuse (G₁) dont les propriétés diélectriques sont supérieures à celles du gaz de coupure (G, G'),
au moins un élément solide parmi les premier (10; 10') et second (18 ; 18') contacts d'arc, ainsi que la ou chaque paroi d'irradiation (22 ; 22', 23) comprenant un oxyde, susceptible de se décomposer sous l'effet de l'arc électrique, de manière à former au moins une espèce décomposée auxiliaire, propre à se combiner avec les espèces décomposées, de manière à éviter la formation de carbone pur, cet oxyde étant associé à au moins un fluorure solide et à un polymère fluoré, tel que le PTFE, au sein dudit élément solide,
ledit appareillage électrique de coupure étant **caractérisé en ce que**, dans la première position, les deux contacts d'arc sont en contact mutuel et **en ce que** cet oxyde est également associé, au sein dudit élément solide, à un sulfure solide et **en ce que** le rapport massique de l'oxyde sur le sulfure solide est compris entre 2 et 3, alors que cet oxyde et ce sulfure solide représentent, en volume, entre 25 et 40 %, de préférence entre 30 et 35 %, de l'ensemble formé par le polymère fluoré, le sulfure solide et l'oxyde.

3. Appareillage électrique de coupure en moyenne ou haute tension, notamment disjoncteur ou sectionneur, comprenant une chambre de coupure (2) renfermant un gaz de coupure (G; G') sensiblement dépourvu d'hexafluorure de soufre (SF₆) et de tétrafluorure de carbone (CF₄), cette chambre de coupure comportant des premier (6) et second (14) organes de contact, dont chacun est pourvu respectivement d'un premier (10 ; 10') et d'un second (18 ; 18') contacts d'arc, ces deux contacts d'arc étant aptes à occuper, en service, une première position, ainsi qu'une seconde position dans laquelle ils sont séparés l'un de l'autre, le déplacement de ces deux contacts d'arc (10, 18 ; 10.', 18') entre les première et seconde positions entraînant la formation d'un arc électrique (26 ; 26'), alors qu'il est prévu, au voisinage de ces contacts d'arc, au moins une paroi d'irradiation (22 ; 22', 23) propre à être atteinte par cet arc électrique,
au moins deux constituants appartenant à au moins un élément parmi le gaz de coupure (G, G'), les premier (10 ; 10') et second (18 ; 18') contacts d'arc, ainsi que la ou chaque paroi d'irradiation (22 ; 22', 23), étant susceptibles de se décomposer sous l'effet de l'arc électrique (26 ; 26'), de manière à former des espèces décomposées (e₁, e₂) propres à se combiner au sein de la chambre de coupure, afin de former, au moins lors de l'extinction de l'arc électrique, au moins une nouvelle espèce gazeuse (G₁) dont les propriétés diélectriques sont supérieures à celles de ce gaz de coupure (G, G'),
au moins un élément solide parmi les premier (10 ; 10') et second (18 ; 18') contacts d'arc, ainsi que la ou chaque paroi d'irradiation (22 ; 22', 23) comprenant un oxyde, susceptible de se décomposer sous l'effet de l'arc électrique, de manière à former au moins une espèce décomposée auxiliaire, propre à se combiner avec les espèces décomposées, de manière à éviter la formation de carbone pur, cet oxyde étant associé à au moins un fluorure solide et à un polymère fluoré, tel que le PTFE, au sein dudit élément solide,
ledit appareillage électrique de coupure étant **caractérisé en ce que**, dans la première position, les deux contacts d'arc sont en contact mutuel, et **en ce que** cet oxyde est également associé, au sein dudit. élément solide, à un nitrure solide.

4. Appareillage électrique de coupure selon la revendication 3, **caractérisé en ce que** le rapport massique de l'oxyde sur le nitrure solide est compris entre 0,4 et 3, et **en ce que** cet oxyde et ce nitrure solide représentent, en volume, entre 25 et 40 %, de préférence entre 30 et 35 %, de l'ensemble formé par le polymère fluoré, l'oxyde et le nitrure solide.

5. Appareillage selon l'une quelconque des revendications 1, 2 ou 3, **caractérisé en ce que** le gaz de coupure (G ; G') est choisi parmi du CO₂, de l'oxyde d'azote ou un mélange de ces gaz.

6. Appareillage selon l'une quelconque des revendications 1, 2 ou 3, **caractérisé en ce que** le gaz de coupure (G ; G') est associé à un ou plusieurs gaz additionnel (s), ledit gaz additionnel comprenant un oxyde destiné à se décomposer sous l'action de l'arc électrique pour éviter la formation de carbone pur.

7. Appareillage selon l'une quelconque des revendications 1, 2, 3 ou 4, **caractérisé en ce que** le gaz de coupure (G : G') comprend au moins un gaz additionnel, qui contient au moins un constituant gazeux susceptible de se décomposer, le ou chaque gaz additionnel étant un gaz fluoré, notamment du fluorure de Xénon (XeF₄) et/ou un gaz carboné, notamment du dioxyde de carbone (CO₂) et/ou un gaz soufré, notamment du dioxyde de souffre (SO₂) .

8. Appareillage selon la revendication 7, **caractérisé en ce que** le gaz additionnel est un gaz fluoré choisi de préférence parmi XeF₄, XeF₂, SiF₄ ou NF₃.

9. Appareillage selon la revendication 8, **caractérisé en ce que** le gaz fluoré est présent dans des proportions de 1 à 20% en volume.

10. Appareillage selon l'une quelconque des revendications 1, 2, 3 ou 4, **caractérisé en ce que** le gaz de coupure (G; G') comprend au moins un gaz additionnel, qui contient au moins un constituant gazeux susceptible de se décomposer, le ou chaque gaz additionnel étant un gaz fluoré, notamment du tétrafluorure de carbone (CF₄) et/ou l'hexafluorure de soufre (SF₆), CF₄ et/ou SF₆ étant présents en quantités très faibles, au maximum égales à quelques pourcents.

11. Appareillage selon l'une quelconque des revendications précédentes, **caractérisé en ce que** la ou chaque nouvelle espèce gazeuse (G₁) contient du fluor ainsi que du soufre et/ou du carbone.

12. Appareillage selon la revendication 11, **caractérisé en ce que** la ou les nouvelle(s) espèce(s) gazeuse(s) est (sont) le tétrafluorure de carbone (CF₄) et/ou l'hexafluorure de soufre (SF₆).

13. Appareillage selon l'une quelconque des revendications précédentes, **caractérisé en ce que** la ou chaque nouvelle espèce gazeuse contient de l'oxygène, ainsi que du carbone et/ou de l'azote.

14. Appareillage selon la revendication 13, **caractérisé en ce que** la ou les nouvelle(s) espèce(s) gazeuse(s) est (sont) le dioxyde de carbone (CO₂) et/ou le protoxyde d'azote (N₂O).

15. Appareillage selon l'une quelconque des revendications précédentes, **caractérisé en ce qu'**au moins un constituant susceptible de se décomposer sous l'effet de l'arc électrique appartient à au moins un élément solide (22 ; 22', 23), le ou chaque constituant étant présent au moins sur la surface de cet élément solide qui est irradiée, en service, par l'arc électrique.

16. Appareillage selon la revendication 15, **caractérisé en ce qu'**un élément solide est constitué par une buse isolante (22 ; 22') de canalisation du gaz de coupure.

17. Appareillage selon la revendication 16, **caractérisé en ce qu'**au moins un constituant susceptible de se décomposer appartient à cette buse isolante (22'), alors qu'au moins un autre constituant susceptible de se décomposer appartient à une autre paroi d'irradiation (23), distincte de cette buse.

18. Appareillage selon l'une quelconque des revendications 15 à 17, **caractérisé en ce qu'**au moins un constituant, appartenant à au moins un élément solide, et différent de l'élément comprenant l'oxyde associé audit au moins un fluorure solide, est un fluorure solide.

19. Appareillage selon la revendication 18, **caractérisé en ce qu'**un premier constituant susceptible de se décomposer est un polymère fluoré, tel que le polytétrafluoroéthylène (PTFE), alors qu'un autre constituant susceptible de se décomposer est un autre fluorure, de type différent.

20. Appareillage selon la revendication 19, **caractérisé en ce que** le polymère fluoré et l'autre fluorure appartiennent au même élément solide, et **en ce que** la proportion massique du polymère fluoré est comprise entre 60 et 80 %, de préférence entre 65 et 75 %, de l'ensemble constitué par le PTFE et l'autre fluorure solide.

21. Appareillage selon l'une quelconque des revendications 15 à 20, **caractérisé en ce qu'**au moins un constituant, appartenant à au moins un élément solide, est un sulfure solide.

22. Appareillage selon l'une quelconque des revendications 18 à 20, prise en combinaison avec la revendication 21, **caractérisé en ce qu'**au moins un constituant susceptible de se décomposer est un fluorure solide, alors qu'au moins un autre constituant susceptible de se décomposer est un sulfure solide.

23. Appareillage selon la revendication 22, **caractérisé en ce qu'**un premier constituant est un polymère fluoré, tel que le polytétrafluoroéthylène (PTFE), alors qu'au autre constituant est un sulfure solide.

24. Appareillage selon la revendication 23, **caractérisé en ce que** le polymère fluoré et le sulfure solide appartiennent au même élément solide, et **en ce que** la proportion massique du polymère fluoré est comprise entre 50 et 80%, de préférence entre 60 et 70 %, de l'ensemble constitué par le polymère fluoré et le sulfure solide.

25. Appareillage selon la revendication 22, **caractérisé en ce qu'**un premier constituant est un polymère fluoré, tel que le polytétrafluoroéthylène, un second constituant est un autre type de fluorure solide, alors qu'un troisième constituant est un sulfure solide.

26. Appareillage selon la revendication 25, **caractérisé en ce que** le polymère fluoré, l'autre fluorure et le sulfure appartiennent au même élément solide, et **en ce que** le rapport massique de l'autre fluorure sur le sulfure est compris entre 3 et 4, alors que cet autre fluorure et ce sulfure représentent, en volume, entre 25 et 40 %, de préférence entre 30 et 35 % de l'ensemble formé par le polymère fluoré, l'autre fluorure et le sulfure.

27. Appareillage selon l'une quelconque des revendications précédentes, **caractérisé en ce qu'**au moins un constituant susceptible de se décomposer sous l'effet de l'arc électrique est un constituant gazeux.

## Claims

1. Medium-voltage or high-voltage electrical switchgear, in particular a circuit-breaker or a disconnector, having an interrupting chamber (2) enclosing an interrupting gas (G; G') substantially devoid of sulfur hexafluoride (S F₆) and of carbon tetrafluoride (CF₄), the interrupting chamber containing a first contact member (6) and a second contact member (14), which contact members are provided respectively with a first arcing contact (10; 10') and with a second arcing contact (18; .18'), the two arcing contacts being suitable, when in service, for taking up a first position, and a second position in which they are separated from each other, the two arcing contacts (10, 18; 10', 18') moving from the first position to the second position causing an electric arc (26; 26') to strike, while at least one irradiation wall (22; 22', 23) suitable for being reached by the electric arc is provided in the vicinity of said arcing contacts,
at least two component materials that are part of at least one element selected from the interrupting gas (G, G'), the first arcing contact (10; 10'), the second arcing contact (18; 18'), and the or each irradiation wall (22; 22', 23), being suitable for decomposing under the effect of the electric arc (26; 26'), so as to form decomposed species (e1, e2) suitable for combining in the interrupting chamber, in order to form at least one new gaseous species (G1), at least while the electric arc is being extinguished, the dielectric properties of said new gaseous species being superior to the dielectric properties of said interrupting gas (G, G'),
at least one solid element selected from the first arcing contact (10; 10'), the second arcing contact (18; 18'), and the or each irradiation wall (22; 22', 23) including an oxide suitable for decomposing under the effect of the electric arc, so as to form at least one auxiliary decomposed species suitable for combining with the decomposed species, so as to prevent pure carbon from forming, said oxide being associated with at least one solid fluoride, within said solid element, the solid fluoride being a fluorine-containing polymer, such as PTEE,
said switchgear being **characterized in that**, in the first position, the two arcing contacts are in mutual contact, and **in that** the proportion by weight of the fluorine-containing polymer lies in the range 50% to 80%, and preferably in the range 60% to 70%, of the total formed by the fluorine-containing polymer and by said oxide.

2. Medium-voltage or high-voltage electrical switchgear, in particular a circuit-breaker or a disconnector, having an interrupting chamber (2) enclosing an interrupting gas (G; G'), substantially devoid of sulfur hexafluoride (SF₆) and of carbon tetrafluoride (CF₄) , the interrupting chamber containing a first contact member (6) and a second contact member (14), which contact members are provided respectively with a first arcing contact (10; 10') and with a second arcing contact (18; 18'), the two arcing contacts being suitable, when in service, for taking up a first position, and a second position in which they are separated from each other, the two arcing contacts (10, 18; 10', 18') moving from the first position to the second position causing an electric arc (26; 26') to strike, while at least one irradiation wall (22; 22', 23) suitable for being reached by the electric arc is provided in the vicinity of said arcing contacts,
at least two component materials that are part of at least one element selected from the interrupting gas (G, G'), the first arcing contact (10; 10'), the second arcing contact (18; 18'), and the or each irradiation wall (22; 22', 23), being suitable for decomposing under the effect of the electric arc (26; 26'), so as to form decomposed species (e1, e2) suitable for combining in the interrupting chamber, in order to form at least one new gaseous species (G1), at least while the electric arc is being extinguished, the dielectric properties of said new gaseous species being superior to the dielectric properties of said interrupting gas (G, G),
at least one solid element selected from the first arcing contact (10; 10'), the second arcing contact (18; 18'), and the or each irradiation wall (22; 22', 23) including an oxide suitable for decomposing under the effect of the electric arc, so as to form at least one auxiliary decomposed species suitable for combining with the decomposed species, so as to prevent pure carbon from forming, said oxide being associated with at least one solid fluoride and a fluorine-containing polymer such as PTFE, within said solid element,
said switchgear being **characterized in that**, in the first position, the two arcing contacts are in mutual contact, and **in that** said oxide is also associated, within said solid element, with a solid sulfide, and **in that** the ratio by weight of the oxide over the solid sulfide lies in the range 2 to 3, while said oxide and said solid sulfide represent 25% to 40% by volume, and preferably 30% to 35% of the total formed by the fluorine-containing polymer, by the solid sulfide, and by the oxide.

3. Medium-voltage or high-voltage electrical switchgear, in particular a circuit-breaker or a disconnector, having an interrupting chamber (2) enclosing an interrupting gas (G; G') substantially devoid of sulfur hexafluoride (SF₆) and of carbon tetrafluoride (CF₄), the interrupting chamber containing a first contact member (6) and a second contact member (14), which contact members are provided respectively with a first arcing contact (10;10') and with a second arcing contact (18; 18'), the two arcing contacts being suitable, when in service, for taking up a first position, and a second position in which they are separated from each other, the two arcing contacts (10, 18; 10', 18') moving from the first position to the second position causing an electric arc (26; 26') to strike, while at least one irradiation wall (22; 22', 23) suitable for being reached by the electric arc is provided in the vicinity of said arcing contacts,
at least two component materials that are part of at least one element selected from the interrupting gas (G, G'), the first arcing contact (10; 10'), the second arcing contact (18; 18'), and the or each irradiation wall (22; 22', 23), being suitable for decomposing under the effect of the electric arc (26; 26'), so as to form decomposed species (e1, e2) suitable for combining in the interrupting chamber, in order to form at least one new gaseous species (G1), at least while the electric arc is being extinguished, the dielectric properties of said new gaseous species being superior to the dielectric properties of said interrupting gas (G, G'),
at least one solid element selected from the first arcing contact (10; 10'), the second arcing contact (18; 18'), and the or each irradiation wall (22; 22', 23) including an oxide suitable for decomposing under the effect of the electric arc, so as to form at least one auxiliary decomposed species suitable for combining with the decomposed species, so as to prevent pure carbon from forming, said oxide being associated with at least one solid fluoride and a fluorine-containing polymer such as PTFE, within said solid element,
said switchgear being **characterized in that**, in the first position, the two arcing contacts are in mutual contact, and **in that** said oxide is also associated within said solid element with a solid nitride.

4. Switchgear according to claim 3, **characterized in that** the ratio by weight of the oxide to the solid nitride lies in the range 0.4 to 3, and **in that** said oxide and said solid nitride represent, by weight, in the range 25% to 40%, and preferably in the range 30% to 35%, of the total formed by the fluorine-containing polymer, by the oxide, and by the solid nitride.

5. Switchgear according to any one of claims 1, 2 or 3, **characterized in that** the interrupting gas (G; G') is selected from CO₂ nitrogen oxide or a mixture thereof.

6. Switchgear according to any one of claims 1, 2 or 3, **characterized in that** the interrupting gas (G; G') is associated with one or more additional gas(es), said additional gas comprising an oxide suitable for decomposing under the effect of the electric arc, so as to prevent pure carbon from forming.

7. Switchgear according to any one of claims 1, 2, 3, or 4, **characterized in that** the interrupting gas (G; G') includes at least one additional gas, which contains at least one gaseous component suitable for decomposing, the or each additional gas being a fluorine-containing gas, in particular xenon fluoride (XeF₄) and/or a carbon-containing gas, in particular carbon dioxide (CO₂) and/or a sulfur-containing gas, in particular sulfur dioxide (SO₂).

8. Switchgear according to claim 7, **characterized in that** the additional gas is a fluorine-containing gas preferably selected from XeF₄, XeF₂, SiF₄, or NF₃.

9. Switchgear according to claim 8, in which the fluorine-containing gas is present at a proportion lying in the range 1% to 20% by volume.

10. Switchgear according to any one of claims 1, 2, 3, or 4, **characterized in that** the interrupting gas (G; G') includes at least one additional gas, which contains at least one gaseous component suitable for decomposing, the or each additional gas being a fluorine-containing gas, in particular carbon tetrafluoride (CF₄) and/or sulfur hexafluoride (SF₆), the CF₄ and/or SF₆ being present in quantities that are very small, not more than a few percent.

11. Switchgear according to any one of the preceding claims, **characterized in that** the or each new gaseous species (G1) contains fluorine and sulfur and/or carbon.

12. Switchgear according to claim 11, **characterized in that** the new gaseous species is/are carbon tetrafluoride (CF₄) and/or sulfur hexafluoride (SF₆).

13. Switchgear according to any one of the preceding claims, **characterized in that** the or each new gaseous species contains oxygen and carbon and/or nitrogen.

14. Switchgear according to claim 13, **characterized in that** the new gaseous species is/are carbon dioxide (CO₂) and/or nitrous oxide (N₂O) .

15. Switchgear according to any one of the preceding claims, **characterized in that** at least one component material suitable for decomposing under the effect of the electric arc is part of at least one solid element (22; 22', 23), the or each component material being present at least on that surface of said solid element which is irradiated by the electric arc, when in service.

16. Switchgear according to claim 15, **characterized in that** one solid element is constituted by an insulating nozzle (22; 22') for channeling the interrupting gas.

17. Switchgear according to claim 16, **characterized in that** at least one component material that is suitable for decomposing is part of said insulating nozzle (22'), while at least one other component material that is suitable for decomposing is part of another irradiation wall (23), distinct from said nozzle.

18. Switchgear according to any one of claims 15 to 17, **characterized in that** at least one component material forming part of at least one solid element, and different from the element including the oxide associated with at least one solid fluoride, is a solid fluoride.

19. Switchgear according to claim 18, **characterized in that** a first component material that is suitable far decomposing is a fluorine-containing polymer, such as polytetrafluoroethylene (PTFE), while another component suitable for decomposing is another fluoride, of a different type.

20. Switchgear according to claim 19, **characterized in that** the fluorine-containing polymer and the other fluoride are part of the same solid element, and **in that** the proportion by weight of the fluorine-containing polymer lies in the range 60% to 80%, and preferably in the range 65% to 75%, of the total constituted by the PTFE and by the other solid fluoride.

21. Switchgear according to any one of claims 15 to 20, **characterized in that** at least one component material that is part of at least one solid element is a solid sulfide.

22. Switchgear according to any one of claims 18 to 20, taken in combination with claim 21, **characterized in that** at least one component material that is suitable for decomposing is a solid fluoride, while at least one other component material that is suitable for decomposing is a solid sulfide.

23. Switchgear according to claim 22, **characterized in that** a first component material is a fluorine-containing polymer, such as polytetrafluoroethylene (PTFE), while another component is a solid sulphide.

24. Switchgear according to claim 23, **characterized in that** the fluorine-containing polymer and the solid sulfide are part of the same solid element, and **in that** the proportion by weight of the fluorine-containing polymer lies in the range 50% to 80%, and preferably in the range 60% to 70%, of the total constituted by the fluorine-containing polymer and by the solid sulfide.

25. Switchgear according to claim 22, **characterized in that** a first component material is a fluorine-containing polymer, such as polytetrafluoroethylene, a second component material is another type of solid fluoride, while a third component material is a solid sulfide.

26. Switchgear according to claim 25, **characterized in that** the fluorine-containing polymer, the other fluoride and the sulfide are part of the same solid element, and **in that** the ratio by weight of the other fluoride to the sulfide lies in the range 3 to 4, while said other fluoride and the sulfide represent, by volume, in the range 25% to 40%, and preferably in the range 30% to 35%, of the total formed by the fluorine-containing polymer, by the other fluoride, and by the sulfide.

27. Switchgear according to any one of the preceding claims, **characterized in that** at least one component material that is suitable for decomposing under the effect of the electric arc is a gaseous component.

## Patentansprüche

1. Elektrische Mittel- bzw. Hochspannungsabschaltvorrichtung, insbesondere Leistungsschalter bzw. Trennschalter, mit einer Schaltkammer (2), die ein Abschaltgas (G; G') einschließt, das im wesentlichen frei von Schwefelhexafluorid (SF₆) und von Kohlenstofftetrafluorid (CF₄) ist, wobei diese Schaltkammer ein erstes Kontaktglied (6) und ein zweites Kontaktglied (14) aufweist, die jeweils mit einem ersten Lichtbogenkontakt (10; 10') und einem zweiten Lichtbogenkontakt (18; 18') versehen sind, wobei diese beiden Lichtbogenkontakte im Betrieb eine erste Stellung einnehmen können sowie eine zweite Stellung, in welcher sie voneinander getrennt sind,
wobei die Verlagerung dieser beiden Lichtbogenkontakte (10, 18; 10', 18') zwischen der ersten und der zweiten Stellung die Bildung eines Lichtbogens (26; 26') bewirkt, während benachbart zu diesen Lichtbogenkontakten zumindest eine Bestrahlungswand (22; 22', 23) vorgesehen ist, die von diesem Lichtbogen erreicht werden kann,
wobei zumindest zwei Komponenten, die zumindest zu einem Element aus der Gruppe von Abschaltgas (G; G'), erstem (10; 10') und zweitem (18; 18') Lichtbogenkontakt sowie der bzw. jeder Bestrahlungswand (22; 22', 23) gehören, sich unter der Wirkung des Lichtbogens (26; 26') zersetzen können, so dass zersetzte Arten (e₁, e₂) gebildet werden, die sich innerhalb der Schaltkammer verbinden können, um zumindest bei Löschung des Lichtbogens zumindest eine neue Gasart (G₁) bilden zu können, deren dielektrische Eigenschaften höher als die des Abschaltgases (G, G') sind,
wobei zumindest ein festes Element aus der Gruppe von erstem (10; 10') und zweitem (18; 18') Lichtbogenkontakt sowie der bzw. jeder Bestrahlungswand (22; 22', 23) ein Oxid enthält, das unter der Wirkung des Lichtbogens zersetzbar ist, so dass zumindest eine zersetzte Hilfsart gebildet wird, die sich mit den zersetzten Arten verbinden kann, so dass die Bildung von reinem Kohlenstoff vermieden wird, wobei dieses Oxid zumindest einem festen Fluorid innerhalb des genannten festen Elements zugeordnet ist, wobei das feste Fluorid ein Fluorpolymer, wie etwa PTFE ist,
wobei die elektrische Abschaltvorrichtung **dadurch gekennzeichnet ist, dass** in der ersten Stellung die beiden Lichtbogenkontakte in Kontakt miteinander stehen und das Massenverhältnis dieses Fluorpolymers zwischen 50 und 80 %, vorzugsweise zwischen 60 und 70 % der aus Fluorpolymer und diesem Oxid gebildeten Einheit liegt.

2. Elektrische Mittel- bzw. Hochspannungsabschaltvorrichtung, insbesondere Leistungsschalter bzw. Trennschalter, mit einer Schaltkammer (2), die ein Abschaltgas (G; G') einschließt, das im wesentlichen frei von Schwefelhexafluorid (SF₆) und von Kohlenstofftetrafluorid (CF₄) ist, wobei diese Schaltkammer ein erstes Kontaktglied (6) und ein zweites Kontaktglied (14) aufweist, die jeweils mit einem ersten Lichtbogenkontakt (10; 10') und einem zweiten Lichtbogenkontakt (18; 18') versehen sind, wobei diese beiden Lichtbogenkontakte im Betrieb eine erste Stellung einnehmen können sowie eine zweite Stellung, in welcher sie voneinander getrennt sind,
wobei die Verlagerung dieser beiden Lichtbogenkontakte (10, 18; 10', 18') zwischen der ersten und der zweiten Stellung die Bildung eines Lichtbogens (26; 26') bewirkt, während benachbart zu diesen Lichtbogenkontakten zumindest eine Bestrahlungswand (22; 22', 23) vorgesehen ist, die von diesem Lichtbogen erreicht werden kann,
wobei zumindest zwei Komponenten, die zumindest zu einem Element aus der Gruppe von Abschaltgas (G; G'), erstem (10; 10') und zweitem (18; 18') Lichtbogenkontakt sowie der bzw. jeder Bestrahlungswand (22; 22', 23) gehören, sich unter der Wirkung des Lichtbogens (26; 26') zersetzen können, so dass zersetzte Arten (e₁, e₂) gebildet werden, die sich innerhalb der Schaltkammer verbinden können, um zumindest bei Löschung des Lichtbogens zumindest eine neue Gasart (G₁) bilden zu können, deren dielektrische Eigenschaften höher als die des Abschaltgases (G, G') sind,
wobei zumindest ein festes Element aus der Gruppe von erstem (10; 10') und zweitem (18; 18') Lichtbogenkontakt sowie der bzw. jeder Bestrahlungswand (22; 22', 23) ein Oxid enthält, das unter der Wirkung des Lichtbogens zersetzbar ist, so dass zumindest eine zersetzte Hilfsart gebildet wird, die sich mit den zersetzten Arten verbinden kann, so dass die Bildung von reinem Kohlenstoff vermieden wird, wobei dieses Oxid zumindest einem festen Fluorid und einem Fluorpolymer, wie etwa PTFE innerhalb des genannten festen Elements zugeordnet ist,
wobei die elektrische Abschaltvorrichtung **dadurch gekennzeichnet ist, dass** in der ersten Stellung die beiden Lichtbogenkontakte in Kontakt miteinander stehen und dass dieses Oxid innerhalb des genannten festen Elements auch einem festen Sulfid zugeordnet ist und dass das Massenverhältnis von Oxid zu dem festen Sulfid zwischen 2 und 3 liegt, während dieses Oxid und dieses feste Sulfid volumenmäßig zwischen 25 und 40 %, vorzugsweise zwischen 30 und 35 % der aus Fluorpolymer, festem Sulfid und Oxid gebildeten Einheit ausmachen.

3. Elektrische Mittel- bzw. Hochspannungsabschaltvorrichtung, insbesondere Leistungsschalter bzw. Trennschalter, mit einer Schaltkammer (2), die ein Abschaltgas (G; G') einschließt, das im wesentlichen frei von Schwefelhexafluorid (SF₆) und von Kohlenstofftetrafluorid (CF₄) ist, wobei diese Schaltkammer ein erstes Kontaktglied (6) und ein zweites Kontaktglied (14) aufweist, die jeweils mit einem ersten Lichtbogenkontakt (10; 10') und einem zweiten Lichtbogenkontakt (18; 18') versehen sind, wobei diese beiden Lichtbogenkontakte im Betrieb eine erste Stellung einnehmen können sowie eine zweite Stellung, in welcher sie voneinander getrennt sind,
wobei die Verlagerung dieser beiden Lichtbogenkontakte (10, 18; 10', 18') zwischen der ersten und der zweiten Stellung die Bildung eines Lichtbogens (26; 26') bewirkt, während benachbart zu diesen Lichtbogenkontakten zumindest eine Bestrahlungswand (22; 22', 23) vorgesehen ist, die von diesem Lichtbogen erreicht werden kann,
wobei zumindest zwei Komponenten, die zumindest zu einem Element aus der Gruppe von Abschaltgas (G; G'), erstem (10; 10') und zweitem (18; 18') Lichtbogenkontakt sowie der bzw. jeder Bestrahlungswand (22; 22', 23) gehören, sich unter der Wirkung des Lichtbogens (26; 26') zersetzen können, so dass zersetzte Arten (e₁, e₂) gebildet werden, die sich innerhalb der Schaltkammer verbinden können, um zumindest bei Löschung des Lichtbogens zumindest eine neue Gasart (G₁) bilden zu können, deren dielektrische Eigenschaften höher als die des Abschaltgases (G, G') sind,
wobei zumindest ein festes Element aus der Gruppe von erstem (10; 10') und zweitem (18; 18') Lichtbogenkontakt sowie der bzw. jeder Bestrahlungswand (22; 22', 23) ein Oxid enthält, das unter der Wirkung des Lichtbogens zersetzbar ist, so dass zumindest eine zersetzte Hilfsart gebildet wird, die sich mit den zersetzten Arten verbinden kann, so dass die Bildung von reinem Kohlenstoff vermieden wird, wobei dieses Oxid zumindest einem festen Fluorid und einem Fluorpolymer, wie etwa PTFE innerhalb des genannten festen Elements zugeordnet ist,
wobei die elektrische Abschaltvorrichtung **dadurch gekennzeichnet ist, dass** in der ersten Stellung die beiden Lichtbogenkontakte in Kontakt miteinander stehen und dass dieses Oxid innerhalb des genannten festen Elements auch einem festen Nitrid zugeordnet ist.

4. Elektrische Abschaltvorrichtung nach Anspruch 3, **dadurch gekennzeichnet, dass** das Massenverhältnis von Oxid zu dem festen Nitrid zwischen 0,4 und 3 liegt und dass dieses Oxid und dieses feste Nitrid volumenmäßig zwischen 25 und 40 %, vorzugsweise zwischen 30 und 35 % der aus Fluorpolymer, Oxid und festem Nitrid gebildeten Einheit ausmachen.

5. Vorrichtung nach einem der Ansprüche 1, 2 oder 3, **dadurch gekennzeichnet, dass** das Abschaltgas (G; G') ausgewählt ist aus CO₂, Stickstoffoxid oder einem Gemisch dieser Gase.

6. Vorrichtung nach einem der Ansprüche 1, 2 oder 3, **dadurch gekennzeichnet, dass** das Abschaltgas (G; G') einem oder mehreren Zusatzgasen zugeordnet ist, wobei das Zusatzgas ein Oxid enthält, das dazu bestimmt ist, sich unter der Wirkung des Lichtbogens zu zersetzen, um die Bildung von reinem Kohlenstoff zu vermeiden.

7. Vorrichtung nach einem der Ansprüche 1, 2, 3 oder 4, **dadurch gekennzeichnet, dass** das Abschaltgas (G; G') zumindest ein Zusatzgas aufweist, das zumindest eine zersetzbare gasförmige Komponente enthält, wobei das bzw. jedes Zusatzgas ein Fluorgas, insbesondere Xenonfluorid (XeF₄) und/oder ein Kohlenstoffgas, insbesondere Kohlendioxid (CO₂) und/oder ein Schwefelgas, insbesondere Schwefeldioxid (SO₂), ist.

8. Abschaltvorrichtung nach Anspruch 7, **dadurch gekennzeichnet, dass** das Zusatzgas ein Fluorgas, vorzugsweise ausgewählt aus XeF₄, XeF₂, SiF₄ bzw. NF₃ ist.

9. Abschaltvorrichtung nach Anspruch 8, **dadurch gekennzeichnet, dass** das Fluorgas in Anteilen von 1 bis 20 Vol.-% vorliegt.

10. Abschaltvorrichtung nach einem der Ansprüche 1, 2, 3 oder 4, **dadurch gekennzeichnet, dass** das Abschaltgas (G; G') zumindest ein Zusatzgas aufweist, das zumindest eine zersetzbare gasförmige Komponente enthält, wobei das bzw. jedes Zusatzgas ein Fluorgas, insbesondere Kohlenstofftetrafluorid (CF₄) und/oder Schwefelhexafluorid (SF₆) ist, wobei CF₄ und/oder SF₆ in sehr geringen Mengen von maximal einigen wenigen Prozenten vorliegen.

11. Vorrichtung nach einem der vorangehenden Ansprüche, **dadurch gekennzeichnet, dass** die bzw. jede neue Gasart (G₁) Fluor sowie Schwefel und/oder Kohlenstoff enthält.

12. Vorrichtung nach Anspruch 11, **dadurch gekennzeichnet, dass** die neue Gasart bzw. neuen Gasarten Kohlenstofftetrafluorid (CF₄) und/oder Schwefelhexafluorid (SF₆) ist bzw. sind.

13. Vorrichtung nach einem der vorangehenden Ansprüche, **dadurch gekennzeichnet, dass** die bzw. jede neue Gasart Sauerstoff sowie Kohlenstoff und/oder Stickstoff enthält.

14. Vorrichtung nach Anspruch 13, **dadurch gekennzeichnet, dass** die neue Gasart bzw. neuen Gasarten Kohlendioxid (CO₂) und/oder Distickstoffmonoxid (N₂O) ist bzw. sind.

15. Vorrichtung nach einem der vorangehenden Ansprüche, **dadurch gekennzeichnet, dass** zumindest eine unter der Wirkung des Lichtbogens zersetzbare Komponente zumindest einem festen Element (22; 22', 23) angehört, wobei die bzw. jede Komponente zumindest an der Oberfläche dieses festen Elements vorliegt, die während des Betriebs mit dem Lichtbogen bestrahlt wird.

16. Vorrichtung nach Anspruch 15, **dadurch gekennzeichnet, dass** ein festes Element aus einer Isolierdüse (22; 22') zum Führen von Abschaltgas besteht.

17. Vorrichtung nach Anspruch 16, .**dadurch gekennzeichnet, dass** zumindest eine zersetzbare Komponente zu dieser Isolierdüse (22') gehört, während zumindest eine weitere zersetzbare Komponente einer weiteren Bestrahlungswand (23) angehört, die von diese Düse getrennt vorliegt.

18. Abschaltvorrichtung nach einem der Ansprüche 15 bis 17, **dadurch gekennzeichnet, dass** zumindest eine Komponente, die zumindest einem festen Element angehört und sich von dem Element mit dem dem zumindest einen festen Fluorid zugeordneten Oxid unterscheidet, ein festes Fluorid ist.

19. Vorrichtung nach Anspruch 18, **dadurch gekennzeichnet, dass** eine erste zersetzbare Komponente ein Fluorpolymer, wie etwa Polytetrafluorethylen (PTFE) ist, während eine weitere zersetzbare Komponente ein weiteres Fluorid anderer Art ist.

20. Vorrichtung nach Anspruch 19, **dadurch gekennzeichnet, dass** das Fluorpolymer und das weitere Fluorid dem gleichen festen Element angehören und dass das Massenverhältnis von Fluorpolymer zwischen 60 und 80 %, vorzugsweise zwischen 65 und 75 % der aus PTFE und dem weiteren festen Fluorid gebildeten Einheit liegt.

21. Vorrichtung nach einem der Ansprüche 15 bis 20, **dadurch gekennzeichnet, dass** zumindest eine Komponente, die zumindest einem festen Element angehört, ein festes Sulfid ist.

22. Vorrichtung nach einem der Ansprüche 18 bis 20 in Kombination mit Anspruch 21, **dadurch gekennzeichnet, dass** zumindest eine zersetzbare Komponente ein festes Fluorid ist, während zumindest eine weitere zersetzbare Komponente ein festes Sulfid ist.

23. Vorrichtung nach Anspruch 22, **dadurch gekennzeichnet, dass** eine erste Komponente ein Fluorpolymer, wie etwa Polytetrafluorethylen (PTFE) ist, während eine weitere Komponente ein festes Sulfid ist.

24. Vorrichtung nach Anspruch 23, **dadurch gekennzeichnet, dass** das Fluorpolymer und das feste Sulfid dem gleichen festen Element angehören und dass das Massenverhältnis von Fluorpolymer zwischen 50 und 80 %, vorzugsweise zwischen 60 und 70 % der aus Fluorpolymer und festem Sulfid gebildeten Einheit liegt.

25. Vorrichtung nach Anspruch 20, **dadurch gekennzeichnet, dass** eine erste Komponente ein Fluorpolymer, wie etwa Polytetrafluorethylen ist und eine zweite Komponente eine andere Art von festem Fluorid ist, während eine dritte Komponente ein festes Sulfid ist.

26. Vorrichtung nach Anspruch 25, **dadurch gekennzeichnet, dass** das Fluorpolymer, das weitere Fluorid und das Sulfid dem gleichen festen Element angehören und dass das Massenverhältnis des weiteren Fluorids zu Sulfid zwischen 3 und 4 liegt, während diese weitere Fluorid und dieses Sulfid volumenmäßig zwischen 25 und 40 %, vorzugsweise zwischen 30 und 35 % der aus Fluorpolymer, dem weiteren Fluorid und Sulfid gebildeten Einheit liegt.

27. Vorrichtung nach einem der vorangehenden Ansprüche, **dadurch gekennzeichnet, dass** zumindest eine unter der Wirkung des Lichtbogens zersetzbare Komponente eine gasförmige Komponente ist.
